# EUROPÄISCHE PATENTSCHRIFT

(11) **EP 0 716 179 B1**
(45) Veröffentlichungstag und Bekanntmachung des Hinweises auf die Patenterteilung: **01.04.1998**
(21) Anmeldenummer: 94119269.2
(22) Anmeldetag: 07.12.1994
(51) Int. Cl.: D06F 57/04

(54) **Befestigungseinrichtung für das Spreizgestell eines Wäscheschirmes**
Fixing device for the collapsible frame of an umbrella-type clothes dryer
Dispositif de fixation pour la carcasse repliable d'un séchoir à linge du type parapluie

(43) Veröffentlichungstag der Anmeldung: 12.06.1996
(73) Patentinhaber: LEIFHEIT Aktiengesellschaft, D-56377 Nassau (DE)
(72) Erfinder: Ohm, Heinz Josef, D-65550 Limburg (DE); Tiwi, Peter, D-56379 Winden (DE)

(56) Entgegenhaltungen:
- EP-A- 0 134 826
- DE-U- 1 699 205

## Beschreibung

Die Erfindung bezieht sich auf eine Befestigungseinrichtung fuer das Spreizgestell eines Waescheschirmes gemaeß dem Oberbegriff des Anspruchs 1.

Durch das DE-GM 1 699 205 wurde eine Befestigungseinrichtung fuer das Spreizgestell eines Waescheschirmes bekannt, die laengsverschiebbar an einem Mast gelagert ist und ueber eine Rasteinrichtung in Rastloecher des Mastes zu arretieren ist. Die Arme des Spreizgestelles werden dabei jeweils zwischen zwei an einem Befestigungsstern paarweise angeordneten Adapterlaschen gehalten. Die Verbindung, beziehungsweise die Lagerung der einzelnen Bauteile erfolgt ueber Gelenkstifte. Ebenso sind die Seilrolle sowie der Betaetigungsgriff der Rasteinrichtung ueber Stifte drehbar gelagert. Derartige Lagerungen sind sehr arbeitsintensiv und erfordern einen hohen Montageaufwand. Zudem werden druch die erforderlichen Bohrungen die Querschnitte der ohnehin aus Platzgruenden knapp bemessenen Bauteile weiter geschwaecht.

Nach der EP-B-0 134 826 ist eine Befestigungseinrichtung bekannt, bei der an einem am Mast laengsverschiebbaren Befestigungsstern paarweise Adapterlaschen fuer die Arme angeordnet sind, wobei jeweils ein paar Adapterlaschen einstueckig mit einer Achse, ueber die ein den Arm tragendes Zwischengelenk geklippst ist, verbunden sind. Nachteilig daran ist, daß zusaetzlich ein Zwischengelenk, das extra auf dem Arm montiert werden muß, erforderlich ist. Weiter ist die Montage nur in einer Stellung moeglich, die beim Gebrauch des Waescheschirmes nicht erreichbar ist. Das hat aber wiederum den Nachteil, daß eine automatische Fertigung nur sehr schwer zu realisieren ist.

Aufgabe der Erfindung ist es, eine Befestigungseinrichtung fuer das Spreizgestell eines Waescheschirmes zu schaffen, die aus wenigen Einzelteilen besteht, eine hohe Festigkeit aufweist und insbesondere dazu geeignet ist, automatisch montiert zu werden. Dies erfordert stabil zu fixierende Montagestellungen der einzelnen Bauteile zueinander. Diese Aufgabe wird mit den kennzeichnenden Merkmalen des Anspruchs 1 geloest. Die kastenfoermige Ausfuehrung der Armaufnahme ist in der Lage, hohe Kraefte, auch Verdrehkraefte, aus den Armen aufzunehmen. Die Montage der Arme kann in fixierten Stellungen erfolgen, so daß eine Maschinenmontage moeglich ist. Die Baugruppen koennen vormontiert werden, so daß zur Endmontage lediglich ein Verrastungsvorgang notwendig ist. Trotz dieser Montagefreundlichkeit wurde die Anzahl der Bauteile verringert.

Ausgestaltungen der Erfindung, die zur weiteren Verbesserung der Funktionstuechtigkeit fuehren, sind in den Unteranspruechen ausgefuehrt. Insbesondere die Anordnung einer Sperrzunge verhindert die ungewollte Demontage der Arme, z.B. bei Stoeßen waehrend des Transportes. Die Sperrzunge kann nur ueber eine Vorrichtung, bzw. ein Werkzeug ausgelenkt werden und erst nach Auslenkung der Sperrzunge ist die den Arm haltende Rastzunge zu loesen.

Ein Ausfuehrungsbeispiel der Erfindung wird im folgenden anhand der Zeichnungen naeher erlaeutert. Es zeigen:
- Figur 1: eine Draufsicht auf eine Befestigungseinrichtung mit einem angedeuteten Arm,
- Figur 2: ein Schnitt gemaeß der Linie II-II nach Figur 1,
- Figur 3: eine Ansicht gemaeß der Richtung III nach Figur 2 und
- Figur 4: ein Schnitt gemaeß der Linie IV-IV nach Figur 2 mit Arm.

An einem Mast 1 sind ueber einen Befestigungsstern 2 Arme 3 gelagert. Diese Arme 3 werden ueber nicht dargestelle Streben am Mastende abgestuetzt. Die Anlenkung der Arme 3 am Befestigungsstern 2 erfolgt ueber eine in den Arm 3 vormontierte Achse 4. Dazu sind am Befestigungsstern 2 vier kastenfoermige Armaufnahmen 5 angeformt. Die Armaufnahme 5 hat zunaechst zwei Seitenwaende 6, eine gebogene Stirnwand 7, die in den Boden 8 uebergeht und eine von diesem ausgehende Rasteinrichtung in Form einer Rastzunge 9. In den beiden Seitenwaenden 6 ist jeweils ein Aufnahmeschlitz 10 vorgesehen. Dieser Aufnahmeschlitz 10 endet in einem Halbkreis 11, auf dem die Achse 4 drehbar aufliegt.

Die Rastzunge 9 besteht aus einer vom Boden 8 ausgehenden federnden Wand 12, die in einer l-foermigen Abwinkelung 13 mit einer Einfuehrschraege 14 endet. Die Vorderkante 15 der Wand 12 liegt deckungsgleich mit der rueckwaertigen Kante 16 der Aufnahmeschlitze 10. An der Wand 12 sind in der Tiefe der l-foermigen Abwinkelung 13 zwei Stege 17 angeformt. Die Stege 17 laufen nach unten in einen Radius 18, derart aus, daß in der Projektion mit den Aufnahmeschlitzen 10 ein Kreis 19 entsprechend dem Durchmesser der Achse 4 gebildet wird. Die l-foermige Abwinkelung 13 liegt etwa um Wandstaerke hoeher als die Stirnwand 7 und die beiden Seitenwandbereiche 20.

Um die Rastzunge 9 aus ausformen zu koennen, ist im Boden 8 eine Oeffnung 21 vorgesehen.

Um ein unbeabsichtiges Ausweichen der Rastzunge 9 zu verhindern, ist ausgehend vom Befestigungsstern 2 eine zu dieser etwa senkrecht liegende Sperrzunge 22 vorgesehen. Die Sperrzunge 22 liegt auf der Hoehe des hinteren Seitenwandbereiches 23, also auf der gleichen Hoehe wie die l-foermige Abwinkelung 13. Zum Ausformen der Sperrzunge 22 und zur Beaufschlagung dieser Sperrzunge ist im Boden 8 eine weitere Oeffnung 24 vorgesehen. Die Sperrzunge 22 ist durch einen Schlitz 25 von den Seitenwandbereichen 23 und der Rastzunge 9 getrennt.

Zur Montage des Arms 3 wird ueber einen Dorn durch die Oeffnung 24 die Sperrzunge 22 nach oben ausgelenkt, so daß die Rastzunge beim Eindruecken der Achse 4 in Pfeilrichtung 26 ausweichen kann.

## Patentansprüche

1. Befestigungseinrichtung fuer das Spreizgestell eines Waescheschirmes an einem Standrohr (1) mit an einem verschiebbaren Befestigungsstern (2) angeformte Halterungen (5) fuer die Arme (3) des Spreizgestells, dadurch gekennzeichnet, daß die Halterung als zumindest teilweise nach oben offene, kastenfoermige Armaufnahme (5) mit beidseitig in den Seitenwaenden (6) durch eine Rasteinrichtung (9) gesicherten Aufnahmeschlitze (10) fuer eine im Endbereich der Arme (3) vormontierte Achse (4) ausgebildet ist.

2. Befestigungseinrichtung nach Anspruch 1, dadurch gekennzeichnet, daß die Rasteinrichtung durch zumindest einen Hinterschnitt in einem der Aufnahmeschlitze (10) gebildet ist.

3. Befestigungseinrichtung nach Anspruch 1 oder 1 und 2, dadurch gekennzeichnet, daß zwischen den beiden Seitenwaenden (6) eine vom Boden (8) der Armaufnahme (5) in den Bereich der Aufnahmeschlitze (10) ragende Rastzunge (9) angeordnet ist.

4. Befestigungseinrichtung nach Anspruch 3, dadurch gekennzeichnet, daß ausgehend vom Befestigungsstern (2) eine durch eine Oeffnung (24) im Boden (8) der Armaufnahme (5) auslenkbare, die Auslenkung (25) der Rastzunge (9) begrenzende Sperrzunge (22) angeordnet ist.

## Claims

1. Fastening device for the open-out framework of an umbrella-type clothes drier on an upright tube (1), having mounts (5) which are integrally formed on a displaceable fastening star (2) and are intended for the arms (3) of the open-out framework, characterized in that the mount is designed as a box-like arm-receiving means (5) which is at least partially open towards the top and, in the side walls (6) on both sides, has receiving slits (10) which are secured by a latching device (9) and are intended for a pin (4) which is pre-fitted in the end region of the arms (3).

2. Fastening device according to Claim 1, characterized in that the latching device is formed by at least one undercut in one of the receiving slits (10).

3. Fastening device according to Claim 1 or Claims 1 and 2, characterized in that a latching tongue (9) which projects, from the base (8) of the arm-receiving means (5), into the region of the receiving slits (10) is arranged between the two side walls (6).

4. Fastening device according to Claim 3, characterized in that extending from the fastening star (2) is a blocking tongue (22) which can be deflected through an opening (24) in the base (8) of the arm-receiving means (5) and delimits the deflection (25) of the latching tongue (9).

## Revendications

1. Dispositif de fixation, à un montant tubulaire (1), de la carcasse repliable d'un séchoir à linge du type parapluie, présentant des supports (5) affectés aux bras (3) de la carcasse repliable et ménagés d'un seul tenant avec un croisillon coulissant de fixation (2), caractérisé par le fait que le support est réalisé sous la forme d'un logement (5) d'un bras, qui est configuré en un caisson, est ouvert au moins en partie vers le haut et comporte de part et d'autre, dans les parois latérales (6), des fentes réceptrices (10) consolidées par un dispositif d'encliquetage (9) et destinées à un axe (4) préassemblé dans la région extrême des bras (3).

2. Dispositif de fixation selon la revendication 1, caractérisé par le fait que le dispositif d'encliquetage est formé par au moins une contre-dépouille dans l'une des fentes réceptrices (10).

3. Dispositif de fixation selon les revendications 1, ou 1 et 2, caractérisé par le fait qu'une languette d'encliquetage (9), dépassant dans la région des fentes réceptrices (10) à partir du fond (8) du logement (5) d'un bras, se trouve entre les deux parois latérales (6).

4. Dispositif de fixation selon la revendication 3, caractérisé par le fait qu'une languette de verrouillage (22) part du croisillon de fixation (2), peut être déviée à travers un orifice (24) pratiqué dans le fond (8) du logement (5) d'un bras, et limite l'excursion (25) de la languette d'encliquetage (9).
